# EUROPÄISCHE PATENTSCHRIFT

(11) **EP 1 379 765 B1**
(45) Veröffentlichungstag und Bekanntmachung des Hinweises auf die Patenterteilung: **14.06.2006**
(21) Anmeldenummer: 02708158.7
(22) Anmeldetag: 23.01.2002
(51) Int. Cl.: F02D 9/10, F02D 11/10

(54) **VORRICHTUNG ZUR RÜCKSTELLUNG EINES DREHGLIEDS**
DEVICE FOR RESETTING A ROTATIONAL MEMBER
DISPOSITIF POUR REPOSITIONNER UN ORGANE ROTATIF

(30) Priorität: 23.01.2001 DE 10102775
(43) Veröffentlichungstag der Anmeldung: 14.01.2004
(73) Patentinhaber: ROBERT BOSCH GMBH, 70442 Stuttgart (DE); Innotec Forschungs- und Entwicklungs-GmbH, 95604 Marktredwitz (DE)
(72) Erfinder: MEIWES, Johannes, 71706 Markgreeningen (DE); BROZIO, Michael, 70825 Korntal-Muenchingen (DE); MICHELS, Markus, 70178 Stuttgart (DE); JOSTEN, Stefan, 42897 Remscheid (DE); GALLERT, Reinhard, 95615 Marktredwitz (DE); KAISER, Klaus, 71706 Markgroeningen (DE)
(86) Internationale Anmeldenummer: PCT/DE2002/000218
(87) Internationale Veröffentlichungsnummer: WO 2002/063154

(56) Entgegenhaltungen:
- EP-A- 0 523 432
- DE-A- 3 918 852
- DE-A- 10 013 917
- US-A- 5 131 364
- US-A- 5 492 097

## Beschreibung

### Stand der Technik

Die Erfindung geht aus von einer Vorrichtung zum Rückstellen eines Drehglieds in eine definierte Grundposition, insbesondere einer eine Drosselklappe für die Brennluftsteuerung einer Brennkraftmaschine tragenden Drosselklappenwelle in eine Notluftposition der Drosselklappe, nach dem Oberbegriff des Anspruchs 1.

Eine solche Rückstellvorrichtung dient bei Anwendung auf eine Drosselklappe dazu, bei Ausfall des Antriebs für die Drosselklappe, der z.B. ein Elektromotor ist, die Drosselklappe in eine definierte Ruhestellung, die sog. Notluft- oder Notlaufposition, zurückzustellen, in der eine minimale Drosselklappenöffnung für die Brennluftzufuhr zur Brennkraftmaschine sichergestellt ist, damit letztere im Leerlauf oder unter minimaler Last noch gleichmäßig läuft. Eine solche Vorrichtung ist zum Beispiel in US 5,942,097 zu sehen. Aufgrund von Toleranzen an den Nocken und infolge der Biegeungenauigkeit der abgebogenen Federschenkel der Klammerfeder ist in der Grundposition, bei der Fixnocken und Mitnehmernocken radial versetzt etwa deckungsgleich nebeneinander liegen, ein gewisses Spiel vorhanden, das zu einem Verdrehspiel der Drosselklappe führt, welches eine genaue Regelung in diesem Bereich unmöglich macht.

Bei einer bekannten Rückstellvorrichtung zum Rückstellen einer in einem Drosselklappenstutzen angeordneten Drosselklappe bei Brennkraftmaschinen (DE 197 35 046 Al) sind zum Unterdrücken des Drehspiels zwischen den Nocken in der Grundposition an Fix- und Mitnehmernocken schräge Anschlagflächen vorgesehen. Der an dem einen Federende abgebogene Federschenkel der Klammerfeder ist an den schrägen Anschlagflächen auf der einen Seite und der am anderen Federende der Klammerfeder abgebogene Federschenkel auf den parallel zur Drehachse sich erstreckenden ebenen Anschlagflächen auf der anderen Seite von Fix- und Mitnehmernocken gehalten. Durch die schrägen Anschlagflächen stützt sich der Federschenkel mit jeweils der halben Federkraft an den beiden schrägen Anschlagflächen ab und verstellt dadurch den drehbaren Mitnehmernocken gegen den von dem Federschenkel auf der anderen Seite des Fix- bzw. Mitnehmernockens gebildeten Anschlag.

Es ist bereits vorgeschlagen worden (DE 100 13 917.5), zur Erzielung einer Verdrehspielfreiheit des Mitnehmernockens in der Notluftposition zwischen einem Federschenkel der Klammerfeder und einer Anschlagfläche an einem der Nocken eine Kompensationsfeder mit einer der Vorspannkraft der Klammerfeder entgegengerichteten, definierten Federkraft anzuordnen. Die als Stanzteil gefertigte Kompensationsfeder ist auf einem der Nocken festgesetzt, wobei sie dessen einer Anschlagfläche ein Federblatt vorlagert, das mit seinem freien Blattende unter Vorspannung an einem im Abstand von der Anschlagfläche angeordneten, den Federweg des Federblatts begrenzenden Federanschlag anliegt.

### Vorteile der Erfindung

Die erfindungsgemäße Rückstellvorrichtung hat den Vorteil, daß die Spielfreiheit zwischen den Nocken und den Federschenkeln der Klammerfeder in der Grundposition ohne Zusatzteile, die ihrerseits Fertigungs- und Montageaufwand auslösen, hergestellt ist und dabei die Kennlinie der Klammerfeder nicht verändert wird. Das erfindungsgemäße Einsenken des mindestens einen Schenkelabschnitts des mindestes einen Federschenkels kann wahlweise an dem Fix- oder Mitnehmernocken vorgenommen werden, wobei gemäß einer bevorzugten Ausführungsform der Erfindung hierfür ein Nocken ausgewählt und dieser unter Berücksichtigung maximal zulässiger Toleranzen in seiner in Drehrichtung des Mitnehmernockens gesehenen Breitenabmessung grundsätzlich breiter gemacht wird als der andere Nocken. Auch ist es möglich, einen oder beide Federschenkel mehr oder weniger tief in beide Nocken einzusenken, wodurch ebenfalls die spiellose Anlage der Federschenkel an den Anschlagflächen der Nocken erreicht wird.

Durch die in den weiteren Ansprüchen aufgeführten Maßnahmen sind vorteilhafte Weiterbildungen und Verbesserungen der im Anspruch 1 angegebenen Rückstellvorrichtung möglich.

Das Einsenken des Schenkels in einen der Nocken zur Herstellung der Spielfreiheit zwischen den Nocken, läßt sich auf verschiedene Weise realisieren:

Gemäß einer vorteilhaften Ausführungsform der Erfindung weist der den Schenkelabschnitt aufnehmende Nocken eine niedrigere Erweichungstemperatur als der Federschenkel auf und der Schenkelabschnitt ist über mindestens einen Teil seines Querschnitts in den Nocken eingeschmolzen. Da die Klammerfeder unter Vorspannung an dem Nocken anliegt, wird der Federschenkel auf die Anschlagfläche des Nockens aufgepreßt. Wird nunmehr der Nocken bis über seine Erweichungstemperatur erwärmt, so drückt die Federkraft den Federschenkel automatisch in den Nocken soweit ein, bis der über die Anschlagfläche des anderen Nocken sich erstreckende Schenkelabschnitt des Federschenkels an dieser Anschlagfläche des anderen Nockens anliegt. Damit sind beide Federschenkel zur Anlage an den insgesamt vier Anschlagflächen der beiden Nocken gebracht, und jedes Verdrehspiel zwischen den Nocken ist eliminiert.

Gemäß einer alternativen Ausführungsform der Erfindung ist der Federschenkel mit einer größeren Härte als der Nocken ausgebildet und in den Nocken eingeprägt. Das Einprägen erfolgt in der Grundposition der Nocken mittels eines in mindestens einem Punkt des einzuprägenden Schenkelabschnitts ansetzenden Prägewerkzeugs, das entweder eine definierte Kraft aufbringt oder die Federschenkel auf einen definierten Abstand zusammendrückt. Am Ende des Einprägevorgangs liegen auch hier beide Federschenkel in der Grundposition der Nocken auf deren insgesamt vier Anschlagflächen spiellos auf.

Gemäß einer weiteren Ausführungsform der Erfindung kann das Einschmelzen durch Erwärmen eines Nockens zusammen mit dem Einprägen in den Nocken durch ein Prägewerkzeug durchgeführt werden.

### Zeichnung

Die Erfindung ist anhand eines in der Zeichnung dargestellten Ausführungsbeispiels in der nachfolgenden Beschreibung näher erläutert. Es zeigen:
- Fig. 1: ausschnittweise eine perspektivische Ansicht einer Rückstellvorrichtung für eine Drosselklappe,
- Fig. 2: eine vergrößerte Darstellung des Ausschnitts II in Fig. 1,
- Fig. 3: eine Draufsicht von Klammerfeder und in Grundposition sich befindlichen Nocken der Rückstellvorrichtung bei noch zwischen den Nocken vorhandenem Verdrehspiel,
- Fig. 4: eine Ansicht in Richtung Pfeil IV in Fig. 3,
- Fig. 5: eine gleiche Darstellung wie in Fig. 3 nach. Beseitigen des Verdrehspiels zwischen den Nocken,
- Fig. 6: eine Ansicht in Richtung Pfeil VI in Fig. 5.

### Beschreibung des Ausführungsbeispiels

Bei der in Fig. 1 ausschnittweise, perspektivisch dargestellten Vorrichtung zum Rückstellen eines Drehglieds in eine definierte Grundposition, ist das Drehglied eine Drosselklappenwelle 11, die eine Drosselklappe 10 drehfest aufnimmt. Wie bekannt, ist die der Brennluftsteuerung einer Brennkraftmaschine dienende Drosselklappe 10 in einem hier nicht dargestellten Luftansaugstutzen der Brennkraftmaschine angeordnet und steuert durch mehr oder weniger weites Freigeben des Saugquerschnitts im Ansaugstutzen die von der Brennkraftmaschine angesaugte Verbrennungsluftmenge. Zum Drehen der Drosselklappenwelle 11 trägt diese einen starr auf ihr befestigten Mitnehmer 12, der von einem hier nicht dargestellten Antrieb betätigt wird. Üblicherweise weist der Mitnehmer 12 ein Zahnsegment auf, das mit einem auf der Abtriebswelle eines Elektromotors sitzenden Getriebe in Eingriff ist. In der Grundposition des Drehglieds nimmt die Drosselklappe 11 eine sog. Notluft- oder Notlaufposition ein, in der sie den Saugquerschnitt im Ansaugstutzen soweit drosselt, daß die angesaugte Verbrennungsluft lediglich einen Notlauf der Brennkraftmaschine zuläßt.

Die Rückstellvorrichtung weist einen die Grundposition des Drehglieds bzw. der Drosselklappenwelle 11 - und damit die Notluftposition der Drosselklappe 10 - vorgebenden, räumlich feststehenden Fixnocken 13, der beispielsweise an einem die Drosselklappenwelle 11 drehbar aufnehmenden Gehäuse ausgebildet sein kann, und einen am Mitnehmer 12 ausgebildeten Mitnehmernocken 14 auf, der am Mitnehmer 12 so angeordnet ist, daß er in beiden, in Fig. 5 durch Pfeil 15 angedeuteten Drehrichtungen an dem Fixnocken 13 vorbeibewegbar ist. Wie in Fig. 1 zu sehen ist, erstreckt sich der Fixnocken 13 durch eine bogenförmige Ausnehmung 16 im Mitnehmer 12 hindurch, die koaxial zur Achse 17 der Drosselklappenwelle 11 angeordnet ist und sich über einen Drehbereich des Mitnehmers 12 erstreckt. Die Länge der Ausnehmung 16 begrenzt den Drehbereich des Mitnehmers 12. Sowohl auf dem Fixnocken 13 als auch auf dem Mitnehmernocken 14 sind in Drehrichtung gesehen auf voneinander abgekehrten Seiten jeweils eine Anschlagfläche 131, 132 bzw. 141, 142 ausgebildet.

Zur Rückstellvorrichtung gehört ferner eine Klammerfeder 18, die hier als Schraubendrehfeder mit an den Federenden abgebogenen Federschenkeln 181, 182 ausgebildet ist. Die Klammerfeder 18 ist koaxial zum Mitnehmer 12 angeordnet, wobei sich ihre Federschenkel 181, 182 quer zur Achse 17 des Mitnehmers 12 bzw. der Drosselklappenwelle 11 erstrecken. Die Klammerfeder 18 umklammert mit ihren Federschenkeln 181, 182 den Fixnocken 13 und den Mitnehmernocken 14 mit Vorspannung und fixiert die Grundposition der Rückstellvorrichtung, aus der heraus durch Verdrehen des Mitnehmers 12 in die eine oder andere Drehrichtung die Drosselklappenwelle 11 mit Drosselklappe 10 unter Spannen der Klammerfeder 18 verdreht werden kann. Jeder Federschenkel 181 bzw. 182 übergreift in der in Fig. 1 dargestellten Grundposition der Rückstellvorrichtung eine Anschlagfläche 131 bzw. 132 am Fixnocken 13 und eine Anschlagfläche 141 bzw. 142 am Mitnehmernocken 14. Bei Verdrehen aus der Grundposition wird je nach Drehrichtung des Mitnehmers 12 der Federschenkel 181 oder 182 von der Anschlagfläche 141 oder 142 des Mitnehmernockens 14 mitgenommen, während sich der andere Federschenkel 182 oder 181 an der Anschlagfläche 132 oder 131 des Fixnockens 13 abstützt.

Durch Fertigungstoleranzen kann in der Grundposition der Rückstellvorrichtung ein Verdrehspiel s zwischen der Klammerfeder 18 und den Nocken 13, 14 auftreten, wie dies in Fig. 3 dargestellt ist, wenn die Federschenkel 181 und 182 nicht an allen vier Anschlagflächen 131, 132 und 141, 142 der Nocken 13, 14, sondern nur an drei Anschlagflächen anliegen. In dem in Fig. 3 dargestellten Ausführungsbeispiel liegt der Schenkel 182 der Klammerfeder 18 an den Anschlagflächen 132 und 142 von Fixnocken 13 und Mitnehmernocken 14 und der Federschenkel 181 der Klammerfeder 18 wegen zu geringer Breite des Fixnockens 13 nur an der Anschlagfläche 141 des Mitnehmernockens 14 an. Die Klammerfeder 18 - und damit Mitnehmernocken 14 und Drehglied - kann sich in der Grundposition gegenüber dem Fixnocken 13 um das Spiel s verdrehen.

Um dieses für die Brennluftregelung in der Notluftposition störende Spiel in der Grundposition der Rückstellvorrichtung zu beseitigen, ist der Federschenkel 181 mit seinem über die Anschlagfläche 141 des Mitnehmernockens 14 sich erstreckenden Schenkelabschnitt in den Mitnehmernocken 14 soweit eingesenkt, daß sein sich an diesem Schenkelabschnitt anschließender, den Fixnocken 13 übergreifender weiterer Schenkelabschnitt in der Grundposition der Rückstellvorrichtung an der Anschlagfläche 131 des Fixnockens 13 spiellos anliegt. Dieses Eingesenktsein des Federschenkels 181 ist in Fig. 5 in Draufsicht und in Fig. 6 in Vorderansicht zu sehen. In Fig. 2 ist der in dem Mitnehmernocken 14 eingesenkte Federschenkel 181 vergrößert und perspektivisch dargestellt. Das Einsenken des Federschenkels 181 kann dabei grundsätzlich wahlweise in jeden der beiden Nocken 13, 14 erfolgen, je nachdem an welchem Nocken das vorhandene Spiel beseitigt werden muß. Für einen definierten Fertigungsprozeß wird aber der den Schenkelabschnitt aufnehmende Nocken 13 oder 14 zuvor ausgewählt und in seiner in Drehrichtung des Mitnehmers 14 gesehenen Breite so ausgeführt, daß er unter Berücksichtigung maximal zulässiger Toleranzen immer breiter ist als der andere Nocken 14 oder 13.

Das Einsenken des Federschenkels in den breiteren Nocken, im Ausführungsbeispiel der Fig. 1 - 5 des Federschenkels 181 in den Mitnehmernocken 14, kann auf verschiedene Weise vorgenommen werden:

Der den Schenkelabschnitt aufnehmende Nocken, im Ausführungsbeispiel der Fig. 1 - 5 der Mitnehmernocken 14, wird aus einem Material mit niedrigerer Erweichungstemperatur als der Federschenkel 181 gefertigt. Nach Montage der Rückstellvorrichtung liegt - wie in Fig. 3 und 4 dargestellt ist - unter der Vorspannkraft der Klammerfeder 18 der Federschenkel 182 an der Anschlagfläche 132 des Fixnockens 13 und an der Anschlagfläche 142 des Mitnehmernockens 14 an, während der Federschenkel 181 der Klammerfeder 18 lediglich an der Anschlagfläche 141 des breiter ausgeführten Mitnehmernockens 14 anliegt und gegenüber der Anschlagfläche 131 des schmaleren Fixnockens 13 den Spaltabstand s aufweist. Wird nunmehr der Mitnehmernocken 14 über seine Erweichungstemperatur erwärmt, so schmilzt der mit Vorspannkraft der Klammerfeder 18 auf die Anschlagfläche 141 des Mitnehmernockens 14 aufdrückende Federschenkel 181 soweit in den Mitnehmernocken 14 ein, bis der Schenkel 181 mit seinem anderen Schenkelabschnitt an der Anschlagfläche 131 des Fixnockens 13 zur Anlage kommt, wie dies in Fig. 5 und 6. dargestellt ist. Damit liegen beide Federschenkel 181, 182 an allen vier Anschlagflächen 131, 141, 132, 142 von Fixnocken 13 und Mitnehmernocken 14 an, und in der Grundposition der Rückstellvorrichtung ist jegliches Spiel zwischen Klammerfeder 18 und Nocken 13, 14 unterdrückt.

Das Einsenken des Federschenkels 181 mit seinem die Anschlagfläche 141 übergreifenden Schenkelabschnitt in den Mitnehmer 14 kann auch in der Weise realisiert werden, daß der Schenkel 181 mit einer größeren Härte als der Mitnehmernocken 14 ausgeführt ist und in den Mitnehmernocken 14 eingeprägt wird. Die Einprägung erfolgt mittels eines Prägewerkzeugs, das an einem oder mehreren Punkten des über die Anschlagfläche 141 des Mitnehmernockens 14 sich erstreckenden Schenkelabschnitts mit einer definierten Kraft ansetzt oder die Federschenkel 181, 182 mit einer entsprechend großen Kraft auf einen definierten Abstand zusammenpreßt. Dieses Einprägen des Federschenkels 181 führt zu dem gleichen Ergebnis der teilweisen Einsenkung des Federschenkels 181 in den Mitnehmernocken 14, wie dies in Fig. 5 und 6 dargestellt ist. Selbstverständlich ist es möglich, den Einprägvorgang mit einer Erwärmung des Mitnehmernockens 14 zu kombinieren.

Die Erfindung ist nicht auf das beschriebene Ausführungsbeispiel beschränkt. So können Fixnocken 13 und Mitnehmernocken 14 in ihrer Lage vertauscht werden, so daß der Fixnocken 13 außen und der Mitnehmernocken 14 innen, nahe der Klammerfeder 18 liegt. Das Einsenken kann mit jedem Federschenkel 181 oder 182 in jeden Nocken 13 oder 14 vorgenommen werden. Bei einem extremen Spiel s in der Grundposition der Rückstellvorrichtung können auch beiden Federschenkel 181 und 182 in den gleichen Nocken 13 oder 14 auf beiden Anschlagflächen 131 und 132 oder 141 und 142 eingesenkt werden. Auch ist es möglich, beide Federschenkel 181 und 182 in alle vier Anschlagflächen 131, 132, 141, 142 mehr oder weniger tief so einzusenken, daß das Spiel s beseitigt ist. Der Drahtquerschnitt der Klammerfeder 18 bzw. der Federschenkel 181, 182 kann eine beliebige Form oder Größe aufweisen.

Die Anwendung der beschriebenen Vorrichtung zum Rückstellen eines Drehglieds ist nicht auf die Brennluftsteuerung einer Brennkraftmaschine mittels Drosselklappe beschränkt. So kann das Drehglied auch eine Schwenkwelle einer mit dieser fest verbundenen Abgasklappe sein, die in einer Abgasrückführleitung der Brennkraftmaschine angeordnet ist und die der Ansaugluft der Brennkraftmaschine zugeführte Abgasmenge dosiert.

## Patentansprüche

1. Vorrichtung zum Rückstellen eines Drehglieds in eine definierte Grundposition, mit einem die Grundposition vorgebenden, räumlich feststehenden Fixnocken (13) und einem mit dem Drehglied gekoppelten, am Fixnocken (13) vorbeibewegbaren Mitnehmernocken (14), von denen jeder auf voneinander abgekehrten Seiten je eine Anschlagfläche (131, 132, 141, 142) aufweist, und mit einer Klammerfeder (18), die mit zwei abgebogenen, jeweils über die Anschlagflächen (131, 132, 141, 142) der Nocken (13, 14) hinwegreichenden Federschenkeln (181, 182) die Nocken (13, 14) unter Vorspannung umklammert, **dadurch gekennzeichnet, daß** mindestens ein Federschenkel (181) mit mindestens einem Schenkelabschnitt in mindestens einem der Nocken (14) soweit eingesenkt ist, daß er in der Grundposition mit einem den anderen Nocken (13) übergreifenden Schenkelabschnitt an der Anschlagfläche (131) des anderen Nockens (13) spiellos anliegt.

2. Vorrichtung nach Anspruch 1, **dadurch gekennzeichnet, daß** der den Schenkelabschnitt aufnehmende Nocken (14) eine niedrigere Erweichungstemperatur als der Federschenkel (181) aufweist und daß der Schenkelabschnitt des Federschenkels (181) über mindestens einen Teil seines Querschnitts in den Nocken (14) eingeschmolzen ist.

3. Vorrichtung nach Anspruch 2, **dadurch gekennzeichnet, daß** die Einschmelzung durch Erwärmen bewirkt ist.

4. Vorrichtung nach einem der Ansprüche 1 - 3, **dadurch gekennzeichnet, daß** der mindestens eine Federschenkel (181) mit einer größeren Härte als der Nocken (14) ausgebildet und in den Nocken (14) eingeprägt ist.

5. Vorrichtung nach Anspruch 4, **dadurch gekennzeichnet, daß** die Einprägung durch ein an mindestens einem Punkt des Schenkelabschnitts angesetztes Prägewerkzeug bewirkt ist.

6. Vorrichtung nach Anspruch 5, **dadurch gekennzeichnet, daß** das Prägewerkzeug mit einer definierten Kraft an dem Schenkelabschnitt angreift.

7. Vorrichtung nach Anspruch 5, **dadurch gekennzeichnet, daß** das Prägewerkzeug die Federschenkel (181, 182) auf einen definierten Abstand zusammendrückt.

8. Vorrichtung nach einem der Ansprüche 1 - 7, **dadurch gekennzeichnet, daß** der den Schenkelabschnitt aufnehmende Nocken (14) mit einer in Drehrichtung des Mitnehmernockens (14) gesehenen Breite ausgeführt ist, die unter Berücksichtigung zulässiger Toleranzen größer ist als die Breite des anderen Nockens (13).

9. Vorrichtung nach einem der Ansprüche 1 - 8, **dadurch gekennzeichnet, daß** die Klammerfeder (18) als zylindrische Schraubendrehfeder ausgebildet und koaxial zum Drehglied angeordnet ist.

10. Vorrichtung nach einem der Ansprüche 1 - 9, **gekennzeichnet durch** ihre Verwendung zur Steuerung einer Brennkraftmaschine.

11. Vorrichtung nach Anspruch 10, **dadurch gekennzeichnet, daß** das Drehglied mit einer Abgasklappe in einer Abgasrückführleitung der Brennkraftmaschine verbunden ist.

12. Vorrichtung nach Anspruch 10, **dadurch gekennzeichnet, daß** das Drehglied mit einer Drosselklappe (10) in einen Luftansaugstutzen der Brennkraftmaschine verbunden ist.

13. Vorrichtung nach Anspruch 12, **dadurch gekennzeichnet, daß** die Grundposition des Drehglieds einer Notlaufposition der Brennkraftmaschine entspricht.

## Claims

1. Device for resetting the position of a rotating element to a defined basic position, having a fixed lobe (13), which predefines the basic position and is fixed in terms of position, and a driving lobe (14) which is coupled to the rotating element and can be moved past the fixed lobe (13), each of which, the fixed lobe (13) and the driving lobe (14), having, in each case, stop faces (131, 132, 141, 142) on sides facing away from each other, and having a clamping spring (18) which clasps the lobes (13, 14) with a preload by means of two outwardly bent spring limbs (181, 182) which each extend over and beyond the stop faces (131, 132, 141, 142) of the lobes (13, 14), **characterized in that** at least one limb section of at least one spring limb (181) is sunk into at least one of the lobes (14) to such an extent that, in the basic position, it bears without play against the stop face (131) of the other lobe (13) by means of a limb section which extends over the other lobe (13).

2. Device according to Claim 1, **characterized in that** the lobe (14) which holds the limb section has a lower softening temperature than the spring limb (181) and **in that** the limb section of the spring limb (181) is fused into the lobe (14) over at least part of its cross-section.

3. Device according to Claim 2, **characterized in that** the fusion is effected by heating.

4. Device according to one of Claims 1 - 3, **characterized in that** the at least one spring limb (181) has a higher hardness than the lobe (14) and is stamped into the lobe (14).

5. Device according to Claim 4, **characterized in that** the stamping is effected by means of a stamping tool which is applied at at least one point on the limb section.

6. Device according to Claim 5, **characterized in that** the stamping tool acts on the limb section with a defined force.

7. Device according to Claim 5, **characterized in that** the stamping tool presses the spring limbs (181, 182) together to a defined distance.

8. Device according to one of Claims 1 to 7, **characterized in that** the lobe (14) which holds the limb section has a width which, as seen in the rotational direction of the driving lobe (14), is greater than the width of the other lobe (13), taking permissible tolerances into account.

9. Device according to one of Claims 1 - 8, **characterized in that** the clamping spring (18) is formed as a cylindrical coil torsion spring and is arranged coaxially with respect to the rotating element.

10. Device according to one of Claims 1 - 9, **characterized by** its use for controlling an internal combustion engine.

11. Device according to Claim 10, **characterized in that** the rotating element is connected to an exhaust gas flap in an exhaust gas recirculation line of the internal combustion engine.

12. Device according to Claim 10, **characterized in that** the rotating element is connected to a throttle flap (10) in an air intake pipe of the internal combustion engine.

13. Device according to Claim 12, **characterized in that** the basic position of the rotating element corresponds to an emergency running position of the internal combustion engine.

## Revendications

1. Dispositif de rappel d'un organe rotatif vers une position de base définie, avec une came fixe (13) immobile dans l'espace, prédéterminant la position de base, et une came d'entraînement (14) couplée à l'organe rotatif, pouvant se déplacer de façon à dépasser la came fixe (13), dont chacune présente sur les faces opposées l'une à l'autre respectivement une surface d'arrêt (131, 132, 141, 142), et avec un ressort de serrage (18) qui, au moyen de deux branches de ressort (181, 182) recourbées passant respectivement sur les surfaces d'arrêt (131, 132, 141, 142) des cames (13, 14), serre les cames (13, 14) sous précontrainte,
**caractérisé en ce qu'**
au moins une branche de ressort (181) est enfoncée par au moins un segment de branche dans au moins une des cames (14) jusqu'à ce que dans la position de base elle s'appuie, par un segment de branche recouvrant les autres cames (13), sans jeu contre la surface d'arrêt (131) de l'autre came (13).

2. Dispositif selon la revendication 1,
**caractérisé en ce que**
la came (14) recevant le segment de branche présente une température de ramollissement plus basse que la branche de ressort (181), et le segment de la branche de ressort (181) est fondue, sur au moins une partie de sa section transversale, dans la came (14).

3. Dispositif selon la revendication 2,
**caractérisé en ce que**
la fusion est réalisée par chauffage.

4. Dispositif selon l'une des revendications 1 à 3,
**caractérisé en ce que**
la branche de ressort (181) a une durée supérieure à la came (14) et est estampée dans la came (14).

5. Dispositif selon la revendication 4,
**caractérisé en ce que**
l'estampage est réalisé par un outil d'estampage placé sur au moins un point du segment de branche.

6. Dispositif selon la revendication 5,
**caractérisé en ce que**
l'outil d'estampage prend sur le segment de branche avec une force définie.

7. Dispositif selon la revendication 6,
**caractérisé en ce que**
l'outil d'estampage comprime les banches de ressort (181, 182) à une distance définie.

8. Dispositif selon l'une des revendications 1 à 7,
**caractérisé en ce que**
la came (14) recevant le segment de branche a, vue dans la direction de rotation de la came d'entraînement (14), une largeur qui, compte tenu des tolérances admissibles, est supérieure à la largeur de l'autre came (13).

9. Dispositif selon l'une des revendications 1 à 8,
**caractérisé en ce que**
le ressort de serrage (18) est un ressort hélicoïdal cylindrique, coaxial à l'organe rotatif.

10. Dispositif selon l'une des revendications 1 à 9,
**caractérisé par**
son utilisation pour la commande d'un moteur à combustion interne.

11. Dispositif selon la revendication 10,
**caractérisé en ce que**
l'organe rotatif est relié à un clapet d'échappement dans la conduite de recyclage des gaz d'échappement du moteur à combustion interne.

12. Dispositif selon la revendication 10,
**caractérisé en ce que**
l'organe rotatif est relié à un papillon (10) dans une tubulure d'aspiration d'air du moteur à combustion interne.

13. Dispositif selon la revendication 12,
**caractérisé en ce que**
la position de base de l'organe rotatif correspond à une position en mode dégradé du moteur à combustion interne.
